# EUROPÄISCHE PATENTSCHRIFT

(11) **EP 0 945 170 B1**
(45) Veröffentlichungstag und Bekanntmachung des Hinweises auf die Patenterteilung: **09.07.2003**
(21) Anmeldenummer: 99104828.1
(22) Anmeldetag: 11.03.1999
(51) Int. Cl.: B01F 15/00, B01F 7/30, B28C 7/02

(54) **Mischer**
Mixer
Mélangeur

(30) Priorität: 25.03.1998 DE 29805360 U
(43) Veröffentlichungstag der Anmeldung: 29.09.1999
(73) Patentinhaber: Stahl, Walter, D-67361 Freisbach (DE)
(72) Erfinder: Stahl, Walter, D-67361 Freisbach (DE)
(74) Vertreter: Schmitt, Meinrad, Dipl.-Ing.

(56) Entgegenhaltungen:
- EP-A- 0 096 136
- EP-A- 0 565 894
- EP-A- 0 566 102
- FR-A- 2 680 887
- US-A- 4 697 929

## Beschreibung

Die Erfindung bezieht sich auf einen Mischer gemäß den im Oberbegriff des Patentanspruchs 1 angegebenen Merkmalen.

Aus der US-A-4 697 929 ist ein derartiger Mischer mit einem Getriebe bekannt, mittels welchem wenigstens zwei Mischwerkzeuge um ihre jeweiligen Drehachsen mit vorgebbaren unterschiedlichen Drehzahlen antreibbar sind. Das Getriebe kann in verschiedene Getriebeeinheiten unterteilt sein, deren Ausrichtung zueinander vorgebbar ist, um die Mischwerkzeuge entsprechend der Größe des Mischtrogs oder nach sonstigen Anforderungen in der gewünschten Weise im Mischtrog bzw. Mischgut zu positionieren. Der Mischwerksrotor wird durch das Getriebe selbst bzw. dessen Einheiten gebildet, und die Anordnung von weiteren nicht über das Getriebe gekoppelten Mischwerkzeugen ist nicht vorgesehen.

Ferner ist aus der DE-C-42 12 937 ein derartiger Mischer bekannt, welcher als Tellermischer ausgebildet ist und dessen Rotor mittels eines Antriebsmotors über ein Getriebe antreibbar ist. Der Rotor enthält mehrere von oben in den Mischtrog hineinragende Mischwerkzeuge. Wenigstens ein Mischwerkzeug des Mischwerkrotors wird mittels eines weiteren auf dem Mischwerksrotor angeordneten Getriebes um eine Drechachse des genannten Mischwerkzeugs gedreht. Ein anderes Mischwerkzeug, welches beispielsweise als Schaufel ausgebildet ist, ist auf den Mischwerksrotor, zweckmäßig mittels elastischen Lagerungen, derart gelagert, dass es nur um die Drehachse des Mischwerksrotors im Mischtrog dreht.

Hiervon ausgehend liegt der Erfindung die Aufgabe zugrunde, den Mischer dahingehend weiterzubilden, dass mit geringem konstruktiven Aufwand die Durchmischung des Mischguts optimiert wird. Ein wirtschaftlicher Betrieb des Mischers soll gewährleistet sein und eine schnelle gleichmäßige Durchmischung des Mischgutes sichergestellt sein. Ferner soll der Mischer eine hohe Funktionssicherheit aufweisen und eine einfache Handhabung und Bedienung ermöglichen.

Die Lösung dieser Aufgabe erfolgt gemäß den im Patentanspruch 1 angegebenen Merkmalen.

Der erfindungsgemäße Mischer zeichnet sich durch eine funktionsgerechte Konstruktion aus und gewährleistet eine schnelle und gleichmäßige Durchmischung des Mischgutes. Der Mischer enthält zwei Mischwerkzeuge, welche um ihre Drehachsen mit unterschiedlichen Drehzahlen drehen und mittels eines gemeinsamen Getriebes in Wirkverbindung stehen. So kann das eine Mischwerkzeug als Mischstern ausgebildet sein, während das andere Mischwerkzeug als ein Wirbler ausgebildet ist, dessen Drehzahl um einen vorgegebenen Faktor größer ist als die Drehzahl des genannten ersten Mischwerkzeugs bzw. Mischsterns. Es ist ein Motor, insbesondere ein Elektromotor zum Antreiben des Mischwerksrotors vorgesehen und das auf dem Mischwerksrotor angeordnete Getriebe für die beiden drehbaren Mischwerkzeuge wird gleichfalls von diesem Motor angetrieben. Das Getriebe ist in zweckmäßiger Weise derart in der Mitte des Mischwerksrotors angeordnet, daß zu beiden Seiten Hohlräume vorhanden sind, wobei zumindest in einem dieser Hohlräume die bevorzugt elastische Lagerung eines ausschließlich mit dem Mischrotor um dessen Achse drehbaren Mischwerkzeuges angeordnet ist. Der Mischwerksrotor weist ein im wesentlichen rotationssymmetrisches und/oder zylindrisches Gehäuse auf, welches eine Kapselung des darin angeordneten Getriebes sowie der Lagerung, Insbesondere elastischen Armlagerung des weiteren Mischwerkzeuges gewährleistet. Das Eindringen von Mischgut, Schmutz oder dergleichen in das Innere des Mischwerksrotors wird somit in besonders zweckmäßiger Weise vermieden. Der Hohlraum mit der bevorzugt elastischen Lagerung des weiteren Mischwerkzeuges ist bei Bedarf durch Öffnen des Gehäuses leicht zugänglich und Wartungs- und Servicemaßnahmen können somit leicht durchgeführt werden. Der Mischwerksrotor ist an der Unterseite eines Tragrahmens bevorzugt mittels eines Großwälzlagers drehbar gelagert, während der Antriebsmotor auf der Oberseite des genannten Tragrahmens angeordnet ist, wobei eine Antriebswelle vom Antriebsmotor durch den Tragrahmen nach unten zum Mischwerksrotor geführt ist.

Weiterbildungen und besondere Ausgestaltungen der Erfindung sind in den Unteransprüchen angegeben.

Die Erfindung wird nachfolgend anhand des in der Zeichnung dargestellten Ausführungsbeispiels näher erläutert. Es zeigen:
- Fig. 1: eine seitliche Ansicht des Mischers, wobei der Mischtrog teilweise geschnitten dargestellt ist,
- Fig. 2: eine seitliche Ansicht in einer um 90° bezüglich der vertikalen Achse gedrehten Blickrichtung,
- Fig. 3: schematisch einen Schnitt in einer vertikalen Schnittebene durch den Mischwerksrotor.

Fig. 1 zeigt den Mischer mit einem Mischtrog 2, auf welchem oben ein Tragrahmen 4 angeordnet ist. Auf der Oberseite des Tragrahmens 4 ist ein insbesondere elektrischer Antriebsmotor 6 vorgesehen und an der Unterseite des Tragrahmens 4 ist ein Mischwerksrotor 8 mittels eines hier nicht weiter dargestellten Großwälzlagers gelagert. Der mittels des Antriebsmotors 6 drehbare Mischwerksrotor 8 ist im wesentlichen rotationssymmetrisch bezüglich der vertikalen Drehachse 10 ausgebildet und enthält ein Gehäuse 12 zur dichten Kapselung der im Inneren angeordneten und nachfolgend noch zu erläuternden Komponenten. Das innerhalb des Mischwerksrotors 8 gekapselt angeordnete Getriebe 22 ist somit vor Verschmutzungen und Eindringen von Fremdkörpern oder Teilen des Mischgutes gesichert. Desweiteren wird mittels des Gehäuses 12 eine Beeinträchtigung des Mischgutes, insbesondere durch Fett oder Getriebeöl, funktionssicher verhindert.

Der Mischwerksrotor 8 trägt an seiner Unterseite ein erstes Mischwerkzeug 14, welches bevorzugt als Mischstem ausgebildet und um eine erste Drehachse 16 im Mischwerksrotor 8 drehbar gelagert ist. Bei eingeschaltetem Antriebsmotor 6 dreht der Mischwerksrotor um seine Drehachse 10 und gleichzeitig dreht aufgrund einer getrieblichen Wirkverbindung das erste Mischwerkzeug 14 um die erste Drehachse 16. Diametral zum ersten Mischwerkzeug 14 weist der Mischwerksrotor 8 ein zweites Mischwerkzeug 18 auf, welches um eine zweite Drehachse 20 drehbar ist. Das zweite Mischwerkzeug 18 ist in zweckmäßiger Weise als Wirbler ausgebildet und dreht mit einer vorgegebenen Drehzahl, welche erfindungsgemäß um einen vorgegebenen Faktor größer ist als die Drehzahl des ersten Mischwerkzeuges 14. Die beiden Mischwerkzeuge 14, 18 sind mittels eines mit Mischwerksrotor 8 angeordneten Getriebes 22 gekoppelt. Das Getriebe 22 ist derart ausgebildet, daß die Drehzahl des zweiten Mischwerkzeugs 18 um den vorgegebenen Faktor, welcher vorzugsweise zwischen drei bis zwanzig liegt und zweckmäßig in der Größenordnung von sechs vorgegeben ist, schneller als das erste Mischwerkzeug 14. Dreht der Mischwerksrotor 8 beispielsweise mit einer Drehzahl von 15 Upm, so liegt die Drehzahl des ersten Mischwerkzeuges 14 entsprechend der vorgegebenen Getriebeübersetzung bei 40 Upm. Ist in dieser zweckmäßigen Ausgestaltung mittels des Getriebes 22 ein Übersetzungsfaktor von 6 vorgegeben, so beträgt die Drehzahl des Wirblers bzw. des zweiten Mischwerkzeugs 18 240 Upm.

Fig. 2 zeigt den Mischer in einer bezüglich Fig. 1 um 90° gedrehten Blickrichtung gemäß Richtung II. Der Mischwerksrotor 8 trägt ein weiteres Mischwerkzeug 24, welches nicht um eine besondere Drehachse zusätzlich drehbar ist, sondern mit dem Mischwerksrotor 8 ausschließlich um dessen Drehachse 10. Das weitere Mischwerkzeug 24 ist an einem Arm 26 mittels einer elastischen Lagerung 28 in einem Hohlraum 30 des Mischwerksrotors 8 gelagert. Die elastische Lagerung 28 ist In zweckmäßiger Weise an einem Zwischenboden 32 des Mischwerksrotors 8 angeordnet. Bei Abnahme des unter dem Arm 26 bzw. der elastischen Lagerung 28 vorgesehenen Gehäuseteils ist somit eine gute Zugänglichkeit und damit eine einfache Montage oder Demontage möglich. Der Hohlraum 30 ist radial seitlich neben dem Getriebe 8 vorgesehen. Der Mischwerksrotor 8 bzw. dessen Gehäuse ist teilweise zu öffnen, so daß der Hohlraum 30 und die elastische Lagerung 28 des Mischwerkarmes 26 bei Bedarf gut zugänglich sind. Diametral zum weiteren Mischwerkzeug 24 ist in entsprechender Weise ein zusätzliches viertes Mischwerkzeug 34 am Mischwerksrotor 8 angeordnet, und zwar gleichfalls mittels einer elastischen Lagerung in einem entsprechenden Hohlraum des Mischwerkrotors 8.

Fig. 4 zeigt schematisch einen Schnitt durch den Mischwerksrotor 8 in einer horizontalen Schnittebene in Blickrichtung III gemäß Fig. 1. Über den mittleren Bereich des Mischwerksrotors 8 erstreckt sich das Getriebe 22, welches die getriebliche Kopplung des ersten und zweiten Mischwerkzeuges erfolgt, welche um die Drehachsen 16, 20 jeweils drehbar sind. Das Getriebe 22 erstreckt sich radial im wesentlichen über den gesamten Durchmesser des Mischwerksrotors 8. Wie ersichtlich, liegen die genannten Mischwerkzeuge bzw. deren Drehachsen 16, 20 diametral, jeweils in einem vorgegebenen radialen Abstand 36 bzw. 38 zur vertikalen Drehachse 10 des Mischwerksrotors 8. Zu beiden Seiten des Getriebes 22 weist der Mischwerksrotor 8 die bereits erwähnten seitlichen Hohlräume 30, 32 für die Lagerungen 28, 29 der weiteren Mischwerkzeuge auf. Es liegt somit eine symmetrische Anordnung des Getriebes 22 im mittleren des Mischwerksrotors 8 vor, wobei die im wesentlichen gleich großen Hohlräume 30, 31 radial nach außen zu beiden Seiten anschließen.

## Patentansprüche

1. Mischer enthaltend einen Mischtrog (2), einen mittels eines Antriebsmotors (6) um eine im wesentlichen vertikale Drehachse (10) drehbaren Mischwerksrotor (8), auf welchem ein erstes um eine erste Drehachse (16) drehbares Mischwerkzeug (14) sowie ein zweites um eine zweite Drehachse (20) drehbares Mischwerkzeug (18) angeordnet ist, wobei die genannten Mischwerkzeuge (14, 18) von oben in den Mischtrog (2) bzw. das Mischgut hineinragen und wobei der Mischwerksrotor (8) ein Getriebe (22) aufweist, über welches das erste Mischwerkzeug (14) und das zweite Mischwerkzeug (18) derart gekoppelt sind, dass die Drehzahl des zweiten Mischwerkzeugs (18) um einen vorgebbaren Faktor größer ist als die Drehzahl des ersten Mischwerkzeugs (14), **dadurch gekennzeichnet, dass** das Getriebe (22) im mittleren Bereich des im wesentlichen rotations - symmetrischen Mischwerksrotors (8) angeordnet ist, wobei die Drehachsen (16, 20) der Mischwerkzeuge (14, 18) diametral in den Endbereichen des Getriebes (22) angeordnet sind und dass zu beiden Seiten des Getriebes (22) neben diesem jeweils ein Hohlraum (30, 31) für eine Lagerung (28, 29) eines weiteren Mischwerkzeuges (24, 34) vorgesehen ist.

2. Mischer nach Anspruch 1, **dadurch gekennzeichnet, dass** die Drehzahl des zweiten Mischwerkzeugs (18) um einen Faktor zwischen drei bis zwanzig, insbesondere in der Größenordnung von sechs, größer vorgegeben ist, als die Drehzahl des ersten Mischwerkzeugs (14).

3. Mischer nach Anspruch 1 oder 2, **dadurch gekennzeichnet, dass** die Lagerung (28, 29) im Hohlraum (30, 31) elastisch ausgebildet ist.

4. Mischer nach einem der Ansprüche 1 bis 3, **dadurch gekennzeichnet, dass** die Hohlräume (30, 31) symmetrisch bezüglich des Getriebes (22) radial nach außen angeordnet sind.

5. Mischer nach einem der Ansprüche 1 bis 4, **dadurch gekennzeichnet, dass** die Lagerung (28, 29) an einem Zwischenboden (32) seitlich des Getriebes (22) angeordnet ist.

6. Mischer nach einem der Ansprüche 1 bis 5, **dadurch gekennzeichnet, dass** das erste auf dem Rotor drehbare Mischwerkzeug (14) als Mischstern ausgebildet ist.

7. Mischer nach einem der Ansprüche 1 bis 6, **dadurch gekennzeichnet, dass** das zweite Mischwerkzeug (18), dessen Drehzahl um einen vorgegebenen Faktor größer als diejenige des ersten Mischwerkzeugs (14) als Wirbler ausgebildet ist.

## Claims

1. Mixer comprising a mixing vat (2), a mixer rotor (8) which can be rotated about a substantially vertical axis of rotation (10) by means of a drive motor (6) and on which a first mixing tool (14) which can be rotated about a first axis of rotation (16) and a second mixing tool (18) which can be rotated about a second axis of rotation (20) is arranged, wherein said mixing tools (14, 18) project from above into the mixing vat (2) or the product to be mixed and wherein the mixer rotor (8) has a gearing (22), via which the first mixing tool (14) and the second mixing tool (18) are coupled in such a way that the speed of the second mixing tool (18) is greater by a preselectable factor than the speed of the first mixing tool (14), **characterised in that** the gearing (22) is arranged in the central region of the substantially rotationally symmetrical mixer rotor (8), wherein the axes of rotation (16, 20) of the mixing tools (14, 18) are arranged diametrically in the end regions of the gearing (22) and **in that** on both sides of the gearing (22) a respective cavity (30, 31) is provided next to it for a bearing (28, 29) of a further mixing tool (24, 34).

2. Mixer according to claim 1, **characterised in that** the speed of the second mixing tool (18) is preselected to be greater by a factor between 3 and 20, in particular approximately six, than the speed of the first mixing tool (14).

3. Mixer according to claim 1 or 2, **characterised in that** the bearing (28, 29) in the cavity (30, 31) is elastic in design.

4. Mixer according to any one of claims 1 to 3, **characterised in that** the cavities (30, 31) are arranged radially outwardly and symmetrically with respect to the gearing (22).

5. Mixer according to any one of claims 1 to 4, **characterised in that** the bearing (28, 29) is arranged on an intermediate base (32) to the side of the gearing (22).

6. Mixer according to any one of claims 1 to 5, **characterised in that** the first mixing tool (14) which is rotatable on the rotor is designed as a mixing star.

7. Mixer according to any one of claims 1 to 6, **characterised in that** the second mixing tool (18), of which the speed is greater by a preselected factor than that of the first mixing tool (14), is designed as a whirling device.

## Revendications

1. Mélangeur comprenant un bac de mélange (2), un rotor de mélange (8) pouvant tourner autour d'un axe de rotation (10) sensiblement vertical au moyen d'un moteur d'entraînement (6), rotor sur lequel sont placés un premier outil de mélange (14) pouvant tourner autour d'un premier axe de rotation (16) et un deuxième outil de mélange (18) pouvant tourner autour d'un deuxième axe de rotation (20), lesdits outils de mélange (14, 18) s'avançant depuis le haut dans le bac de mélange (2) ou la charge de mélange, et le rotor de mélange (8) présentant un mécanisme (22) par l'intermédiaire duquel le premier outil de mélange (14) et le deuxième outil de mélange (18) sont couplés de telle manière que la vitesse de rotation du deuxième outil de mélange (18) soit supérieure d'un facteur prédéterminable à la vitesse de rotation du premier outil de mélange (14),
***caractérisé en ce que*** le mécanisme (22) est placé dans la partie médiane du rotor de mélange (8) pour l'essentiel symétrique en rotation, les axes de rotation (16, 20) des outils de mélange (14, 18) étant disposés diamétralement dans les parties d'extrémité du mécanisme (22) et ***en ce que,*** des deux côtés du mécanisme (22), il est prévu dans chaque cas près de ceux-ci une cavité (30, 31) pour un support (28, 29) d'un autre outil de mélange (24, 34).

2. Mélangeur selon la revendication 1, ***caractérisé en ce que*** la vitesse de rotation du deuxième outil de mélange (18) est supérieure d'un facteur compris entre trois et vingt, en particulier de l'ordre de six, à la vitesse de rotation du premier outil (14).

3. Mélangeur selon la revendication 1 ou 2, ***caractérisé en ce que*** le support (28, 29) est conformé élastique dans la cavité (30, 31).

4. Mélangeur selon l'une quelconque des revendications 1 à 3, ***caractérisé en ce que*** les cavités (30, 31) sont disposées radialement vers l'extérieur de manière symétrique par rapport au mécanisme (22).

5. Mélangeur selon l'une quelconque des revendications 1 à 4, ***caractérisé en ce que*** le support (28, 29) est placé sur un fond intermédiaire (32) sur le côté du mécanisme (22).

6. Mélangeur selon l'une quelconque des revendications 1 à 5, ***caractérisé en ce que*** le premier outil de mélange (14) pouvant tourner sur le rotor est conformé en étoile de mélange.

7. Mélangeur selon l'une quelconque des revendications 1 à 6, ***caractérisé en ce que*** le deuxième outil de mélange (18), dont la vitesse de rotation est supérieure d'un facteur prédéterminé à celle du premier outil de mélange (14), est conformé en cyclone.
